# EUROPÄISCHE PATENTSCHRIFT

(11) **EP 1 051 929 B1**
(45) Veröffentlichungstag und Bekanntmachung des Hinweises auf die Patenterteilung: **02.07.2003**
(21) Anmeldenummer: 99109635.5
(22) Anmeldetag: 14.05.1999
(51) Int. Cl.: A47B 88/00

(54) **Verbesserte Verbindungseinrichtung für Schubladenfronten von Möbelschubladen**
Improved anchorage fitting for drawer front panels
Ferrure de fixation améliorée pour panneaux frontaux de tiroirs

(43) Veröffentlichungstag der Anmeldung: 15.11.2000
(73) Patentinhaber: Rioja Calvo, Miguel Angel D., E-20800 Zarautz (Guipuzcoa) (ES)
(72) Erfinder: Rioja Calvo, Miguel Angel D., E-20800 Zarautz (Guipuzcoa) (ES)
(74) Vertreter: Feldkamp, Rainer, Dipl.-Ing.

(56) Entgegenhaltungen:
- EP-A- 0 761 131
- DE-A- 19 606 713
- US-A- 4 621 878
- US-A- 4 995 683

## Beschreibung

### Gebiet der Erfindung

Die neuartige Verbindungseinrichtung, die den Gegenstand der vorliegenden Erfindung bildet, ist insbesondere für Schubladen bestimmt, bei denen die Schale zumindest an ihren Seitenwänden eine Metallblech-Konstruktion aufweist.

Die Aufgabe der Verbindungseinrichtung besteht in der Herstellung einer Verbindung zwischen derartigen Seitenwänden aus Metallblech und einer Frontplatte, die sehr häufig ein Verbundmaterial mit einer Beschichtung oder einem Anstrich ist, die jedoch in gleicher Weise aus einem massiven Kunststoffmaterial bestehen kann, wie dies effektiv in vielen Fällen vorkommt.

Zusätzlich muß die Verbindungseinrichtung die Möglichkeit einer gewissen Einstellung der vertikalen Position der Frontplatte gegenüber den Seitenwänden oder Seitenplatten haben, d.h. der Schale. Wenn diese Einstellung an beiden Enden der Frontplatte durchgeführt wird, ermöglicht es dies schließlich, eine richtige Ausrichtung der Frontplatte gegenüber ihrer Umgebung und/oder anderen Frontplatten der übrigen Schubladen oder Türen zu erreichen, die in der Vorderfront des Möbelstücks vorhanden sind, damit zwischen diesen Elementen vollständig gleichförmige Spalte verbleiben.

### Stand der Technik

Für die gleichen Zwecke, für die neue erfindungsgemäße Verbindungseinrichtung bestimmt ist, ist eine große Vielzahl von Vorrichtungen bekannt, die diesen Zweck in der einen oder anderen Weise erfüllen (vgl. zum Beispiel DE 19606713 A1).

Auf dem Gebiet, auf dem sich diese Art von Produkten befindet, besteht eine dauernde Aktivität dahingehend, daß der Aufbau der Bauteile der Vorrichtung, ihre gegenseitige Befestigung oder die Art ihrer Verwendung vereinfacht wird, weil bei der Herstellung in großen Serien irgendeine kleine Ersparnis bei der Herstellung oder der gegenseitigen Befestigung dieser Bauteile oder hinsichtlich der Zeit, die für die korrekte Anbringung und Einstellung erforderlich ist, zu einer großen Verbesserung der Wettbewerbsfähigkeit führt.

Aus diesem Grund sind die bisher bekannten Vorrichtungen in größerem oder kleinerem Ausmaß und hinsichtlich verschiedener Gesichtspunkte der Produktion dauernden Verbesserungen unterworfen. Wie bei der neuen erfindungsgemäßen Verbindungseinrichtung ist das Erreichen derartiger Verbesserungen eine Herausforderung und das gewerbliche Ziel jedes Herstellers.

### Erläuterung der Erfindung und der Vorteile

Die hier vorgeschlagene neue Verbindungsvorrichtung ist durch eine Halterung oder einen Haltewinkel mit einer horizontalen Symmetrieachse, einen Schwenkhebel, einen drehbaren Nocken und eine horizontale Ausnehmung gebildet, die in der Vorderkante der Seitenwand ausgebildet ist. Der Haltewinkel weist einen vorderen Schenkel, der auf der Rückseite der Frontplatte befestigt ist, und einen seitlichen Schenkel auf, der an der Innenseite der Seitenwand anliegt. Der vordere Schenkel weist eine Endkante auf, die mit einer ersten horizontalen Aussparung mit einem ersten kreisförmigen Boden versehen ist, der über eine erste Verengung erreichbar ist, wobei der seitliche Schenkel einen vertikalen Schlitz und in seiner Endkante eine zweite horizontale Aussparung mit einem zweiten kreisförmigen Boden aufweist, der über eine zweite Verengung erreichbar ist. Der Schwenkhebel ist von elastoplastischer Art, er ist bezüglich einer Längsachse symmetrisch, und er weist eine querverlaufende Drehachse, einen rechteckigen Nocken und einen ersten Griff auf.

Die Drehachse weist einen ringförmigen Kanal mit einem Durchmesser auf, der für eine Drehung in dem ersten kreisförmigen Boden angepaßt und etwas größer als der Durchgang der ersten Verengung ist. Der rechteckige Nocken weist kleine und große Achsen auf, die sich in Vertikalrichtung entsprechend jeweiligen horizontalen und vertikalen Positionen des Nockens befinden und die Abmessungen aufweisen, die jeweils kleiner als die Weite am Eintritt der horizontalen Ausnehmung der Seitenwand und die Höhe des vertikalen Schlitzes des seitlichen Schenkels des Haltewinkels sind, wobei der Nocken eine Dicke aufweist, die kleiner als die Breite des vertikalen Schlitzes ist. Der Abstand zwischen diesem Nocken und dem ringförmigen Kanal ist gleich dem Abstand zwischen der horizontalen Aussparung und dem vertikalen Schlitz. Der Abstand zwischen dem Mittelpunkt des ersten kreisförmigen Bodens und dem seitlichen Schenkel ist kleiner als die Abmessung der kleinen Halbachse des rechteckigen Nockens. Der erste Griff erstreckt sich entlang der Längsachse des Schwenkhebels. Der drehbare Nocken ist von elastoplastischer Art und weist einen koaxialen Hals mit einer Länge auf, die an die Stärke des seitlichen Schenkels angepaßt ist, wobei der Hals zwischen einem Endabschnitt und einem exzentrischen kreisförmigen Abschnitt ausgebildet ist, der mit einem Durchmesser versehen ist, der für eine Drehung in dem zweiten kreisförmigen Boden angepaßt ist und der etwas größer als der Durchgang der zweiten Verengung ist. Der exzentrische Abschnitt weist eine Länge auf, die an die Stärke der Seitenwand angepaßt ist. Der drehbare Nocken weist einen zweiten Griff gegenüberliegend zu dem Endabschnitt auf. Die horizontale Ausnehmung der Seitenwand ist konvergierend zwischen einer Mündung und einem halbkreisförmigen Boden ausgebildet, wobei zwischen diesen zwei vertikale Eintrittsschlitze einander gegenüberliegend angeordnet sind. Die Mündung weist eine Weite auf, die etwas größer als die kleine Achse des rechteckigen Nockens ist, wobei der halbkreisförmige Boden mit seinen oberen und unteren Verlängerungen für eine Dreheinstellung mit dem kreisförmigen exzentrischen Abschnitt ausgebildet ist. Die in Vertikalrichtung gegenüberliegenden Eintrittsschlitze weisen eine Weite auf, die größer als die Stärke des rechteckigen Nockens ist, und umfassen eine vertikale Abmessung, die größer als die größere Achse des rechteckigen Nockens ist, wobei sie einen Abstand von der Vorderkante der Seitenwand aufweisen, der gleich dem Abstand des vertikalen Schlitzes des seitlichen Schenkels des Haltewinkels von dessen vorderen Schenkel ist.

Die neuartige Verbindungseinrichtung weist eine große Einfachheit und eine wirtschaftliche Herstellung auf, weil der Haltewinkel ein sehr übliches Element ist und seine horizontalen Ausnehmungen und der vertikale Schlitz in dem gleichen und einzigen Preßvorgang hergestellt werden können, wobei die horizontale Ausnehmung in jeder Seitenwand bei dem eigentlichen Stanzvorgang dieser Seitenwand hergestellt werden kann, und weil der Schwenkhebel und der drehbare Nocken aus elastoplastischem Material leicht und billig durch Formung über die großen Herstellungsserien hergestellt werden können, die sich hierbei ergeben.

Andererseits ist die gegenseitige Befestigung des Haltewinkels, des Schwenkhebels und des drehbaren Nockens sehr einfach und schnell. Es ist ausreichend, den ringförmigen Kanal des Schwenkhebels und den des drehbaren Nockens in die jeweiligen ersten und zweiten horizontalen Ausnehmungen einzuschieben, damit sich bei einem abschließenden Druck ein elastisches Einrasten ergibt, das das Erreichen der ersten und zweiten kreisförmigen Böden mit die Möglichkeit einer Drehung ergibt, wodurch schließlich der Schwenkhebel und der drehbare Nocken bezüglich des Haltewinkels festgelegt werden. Hierbei erstreckt sich der rechteckige Nocken des Schwenkhebels durch den vertikalen Schlitz hindurch.

Damit ergibt sich eine sehr einfache und schnelle Montage der Frontplatte gegenüber den Seitenwänden. Wenn der vordere Schenkel des Haltewinkels an der Frontplatte befestigt ist, und wenn sich der Schwenkhebel in seiner horizontalen Stellung befindet, so kann der exzentrische kreisförmige Abschnitt des drehbaren Nockens im Inneren des halbkreisförmigen Bodens der horizontalen Aussparung in der jeweiligen Seitenwand angekoppelt werden, worauf der Schwenkhebel auf seine vertikale Position bewegt wird, in der der rechteckige Nocken gleichzeitig den vertikalen Schlitz des Haltewinkels und die gegenüberliegenden vertikalen Eintrittsschlitze der Seitenwand durchquert, wodurch die Verbindung zwischen der Frontplatte und den beiden Seitenwänden der Schublade hergestellt wird.

Die gleiche Einfachheit ergibt sich für die Funktion der vertikalen Einstellung. Hierzu reicht es aus, den drehbaren Nocken in der einen oder anderen Richtung zu drehen, wodurch die Exzentrizität in größerem oder kleinerem Ausmaß nach unten oder nach oben wirksam wird, und der Haltewinkel und damit die Frontplatte ihre Höhenposition gegenüber den Seitenwänden, d.h. gegenüber der Schale der Schublade, ändern.

Hieraus ergeben sich unmittelbar mehrere weitere vorteilhafte Eigenschaften der neuartigen Verbindungseinrichtung. Dies ist beispielsweise die Einfachheit und Schnelligkeit, mit der man die Trennung der Frontplatte mit ihren beiden Haltwinkeln durchführen kann. Außerdem reicht es aus, den Haltewinkel über eine halbe Drehung in der Ebene des vorderen Schenkels zu drehen, damit die Verbindungseinrichtung ohne Unterschied für beliebige der beiden Seitenwände der Schale der Schublade verwendet werden kann.

Um die Erkennung der neutralen oder Mittelstellung des Einstellbereiches des drehbaren Nockens zu erleichtern, ist der zweite Griff des drehbaren Nockens ein ebener Vorsprung, der sich entlang des Durchmessers des kreisförmigen exzentrischen Abschnittes erstreckt, in den die Exzentrizität dieses Abschnittes bezüglich des koaxialen Halses liegt. Wenn der zweite Griff horizontal liegt, so zeigt dies an, daß der exzentrische kreisförmige Abschnitt seine Exzentrizität in der Horizontalen aufweist und sich damit in der mittleren oder Neutralstellung des Einstellbereichs befindet.

### Zeichnungen und Bezugsziffern

Zum besseren Verständnis der Eigenart der vorliegenden Erfindung ist in den beigefügten Zeichnungen eine bevorzugte gewerbliche Ausführungsform dargestellt, die lediglich erläuternde Eigenschaften ohne Beschränkung aufweist.

Die Figur 1 ist eine Seitenansicht, gesehen von der Außenseite der linken Seitenwand einer Schublade aus, in der getrennt die verschiedenen Bauteile der erfindungsgemäßen Verbindungseinrichtungen in ihren relativen Montagestellungen gezeigt sind, wobei diese Bauteile die Frontplatte (2) einschließen, die mit dem Haltewinkel (3) verbunden ist. Eine vergrößerte Einzelheit zeigt den Schnitt des drehbaren Nockens (5).

Die Figur 2 zeigt die Montage der Bauteile nach Figur 1, und erläutert die Anwendung der erfindungsgemäßen Verbindungseinrichtung.

Die Figur 3 ist eine linke Seitenansicht entsprechend der Figur 2. Eine vergrößerte Einzelheit zeigt die Dicke der Seitenwand (1) und den seitlichen Schenkel (8) des Haltewinkels (3), die zwischen den Wänden der Abschnitte (17 und 23) des Nockens (5) eingeklemmt sind.

Die Figur 4 ist die linke Seitenansicht der Figur 3 und zeigt die erfindungsgemäße Vorrichtung von der Innenseite der Seitenwand (1) der Figur 2 aus.

Die Figur 5 ist eine Vergrößerung des Schnittes V-V, der in Figur 2 gezeigt ist.

Die Figur 6 ist eine der Figur 5 ähnliche Ansicht, wobei jedoch der Schwenkhebel (4) in seine horizontalen Stellung verdreht ist.

Die Figur 7 entspricht einer rechten Seitenansicht der Figur 6, zeigt jedoch den Haltewinkel (3) in einer Position, bevor er mit der Seitenwand (1) verbunden wird.

Die Figur 8 ist eine Vergrößerung des Schnittes VIII-VIII, der in Figur 3 gezeigt ist.

In diesen Figuren sind die folgenden Bezugsziffern angegeben:
1.- Seitenwand der Schublade
2.- Frontplatte oder Schubladenfront
3.- Haltewinkel
4.- Schwenkhebel
5.- drehbarer Nocken
6.- horizontale Ausnehmung
7.- vorderer Schenkel
8.- seitlicher Schenkel
9.- erste horizontale Aussparung
9a.- erster kreisförmiger Boden
9b.- erste Verengung
10.- vertikaler Schlitz
11.- zweite horizontale Aussparung
11a.- zweiter kreisförmiger Boden
11b.- zweite Verengung
12.- querverlaufende Drehachse des Schwenkhebels (4)
13.- rechteckiger Nocken des Schwenkhebels (4)
14.- erster Griff des Schwenkhebels (4)
15.- ringförmiger Kanal des Schwenkhebels (4)
16.- koaxialer Hals des Nockens (5)
17.- Endabschnitt des Nockens (5)
18.- kreisförmiger exzentrischer Abschnitt des Nockens (5)
19.- zweiter Griff des Nockens (5)
20.- Mündung
21.- halbkreisförmiges Ende
21a.- obere Verlängerung des Bodens (21)
21b.- untere Verlängerung des Bodens (21)
22.- gegenüberliegende vertikale Eintrittsschlitze
23.- Endabschnitt des Nockens (5)

### Erläuterung einer bevorzugten Ausführungsform

Bezüglich der bereits aufgeführten Zeichnungen und Bezugsziffern ist in den beigefügten Zeichnungen eine bevorzugte Ausführungsform der erfindungsgemäßen, neuartigen Verbindungseinrichtung erläutert, die zur Durchführung einer einfachen und in Höhenrichtung einstellbaren Befestigung der Frontplatte (2) einer Möbelschublade bezüglich der entsprechenden beiden Seitenwände (1) bestimmt ist, die aus Metallblech bestehen.

Wie dies in Fig. 1 gezeigt ist, ist diese neuartige Verbindungseinrichtung durch eine Halterung oder einen Haltewinkel (3) mit einer horizontalen Symmetrieachse, einen Schwenkhebel (4), einen drehbaren Nocken (5) und eine horizontale Ausnehmung (6) gebildet, die in der Vorderkante der Seitenwand (1) ausgebildet ist. Der Haltewinkel (3) weist einen vorderen Schenkel (7), der an der Rückseite der Frontplatte (2) befestigt ist, und einen seitlichen Schenkel (8) auf, der an der Innenseite einer der Seitenwände (1) anliegt. Der vordere Schenkel (7) weist eine Endkante auf, die mit einer ersten horizonalen Aussparung (9) mit einem ersten kreisförmigen Boden (9a) versehen ist, der über eine erste Verengung (9b) zugänglich ist . Der seitliche Schenkel (8) des Haltewinkels weist einen vertikalen Schlitz (10) und in einer Endkante eine zweite horizontale Aussparung (11) mit einem zweiten kreisförmigen Boden (11a) auf, der über eine zweite Verengung (11b) zugänglich ist. Der Schwenkhebel (4) ist von elastoplastischer Art, er ist bezüglich einer Längsachse symmetrisch und weist eine querverlaufende Drehachse (12), einen rechteckigen Nocken (13) und einen ersten Griff (14) auf. Die Drehachse (12) weist einen ringförmigen Kanal (15) mit einem Durchmesser auf, der für eine Drehung an dem ersten kreisförmigen Boden (9a) angepaßt und etwas größer als der Durchgang der ersten Verengung (9b) ist. Der rechteckige Nocken (13) weist kleine und große Achsen auf, die in Vertikalrichtung entsprechend mit jeweiligen horizontalen und vertikalen Positionen dieses Nockens liegen und die Abmessungen aufweisen, die kleiner als die Weite der horizontalen Ausnehmung (6) der Seitenwand (1) und die Höhe des vertikalen Schlitzes (10) des seitlichen Schenkels (8) des Haltewinkels (3) sind. Der Nocken (13) weist eine Dicke auf, die kleiner als die Weite des vertikalen Schlitzes (10) ist, wobei der Abstand zwischen diesem Nocken (13) und dem ringförmigen Kanal (15) gleich dem Abstand ist, der zwischen der horizontalen Aussparung (9) und dem vertikalen Schlitz (10) besteht, wobei der Abstand zwischen dem Mittelpunkt des ersten kreisförmigen Bodens (9a) und dem seitlichen Schenkel (8) kleiner als die Abmessung der kleineren Halbachse des rechteckigen Nockens (13) ist. Der erste Griff (14) erstreckt sich entlang der Längsachse des Schwenkhebels (4). Der drehbare Nocken (5) ist von elastoplastischer Art und er weist einen koaxialen Hals (16) mit einer Länge auf, die an die Stärke des seitlichen Schenkels (8) angepaßt ist. Der Hals ist zwischen einem Endabschnitt (17) und einem exzentrischen kreisförmigen Abschnitt (18) ausgebildet, der mit einem Durchmesser versehen ist, der für eine Drehung in dem zweiten kreisförmigen Boden (11a) angepaßt ist und der etwas größer als der Durchgang der zweiten Verengung (11b) ist. Der exzentrische Abschnitt (18) weist eine Länge auf, die an die Stärke der Seitenwand (1) angepaßt ist. Der drehbare Nocken (5) weist einen zweiten Griff gegenüberliegend zu dem Endabschnitt (17) auf. Die horizontale Ausnehmung (6) der Seitenwand (1) ist konvergierend zwischen einer Mündung (20) und einem halbkreisförmigen Boden (21) ausgebildet, ) wobei zwischen diesen zwei vertikale Eintrittschlitze (22) einander gegenüberliegend angeordnet sind. Die Mündung (20) weist eine Weite auf, die etwas größer als die kleinere Achse des rechteckigen Nockens (13) ist. Der halbkreisförmige Boden (21) ist an seinen oberen und unteren Verlängerungen (21a und 21b) für eine Drehung des kreisförmigen Abschnittes des Exzenters (18) angepaßt, und die in Vertikalrichtung einander gegenüberliegenden Eintrittsschlitze (22) weisen eine Weite auf, die größer als die Stärke des Nockens (13) ist, und sie erstrecken sich über eine vertikale Abmessung, die größer als die große Achse des rechteckigen Nockens (13) ist. Diese Eintrittsschlitze weisen einen Abstand von der Vorderkante der Seitenwand (1) auf, der gleich dem Abstand des vertikalen Schlitzes (10) des seitlichen Schenkels (8) des Haltewinkels (3) von dem vorderen Schenkel (7) des letzteren ist.

Anhand der Fig. 1 ist die leichte und schnelle sowie einfache Montage des Schwenkhebels (4) und des drehbaren Nockens (5) in dem Haltewinkel (3) zu erklären. Diese drei Bauteile weisen eine große Einfachheit hinsichtlich ihrer Zusammensetzung und ihrer Konstruktion auf, wobei die beiden ersteren elastoplastisch sind, während das dritte Bauteil aus Blech gestanzt ist. Im Ergebnis wird der Schwenkhebel (4) über seinen ringförmigen Kanal (15) in die erste horizontale Aussparung (9) eingesetzt, bis mit einem elastischen Einrasten, das die erste Verengung (9b) überwindet, dieser ringförmige Kanal (15) den ersten kreisförmigen Boden (9a) erreicht wird, in dem er verbleibt, wobei der Schwenkhebel frei drehbar und nachträglich zerlegbar ist, wenn dies erforderlich wird. In gleicher Weise wird der drehbare Nocken (5) eingebaut, wobei es in diesem Fall der koaxiale Hals (16) ist, der über die zweite horizontale Aussparung (11) eingesetzt wird und ein elastisches Einrasten hinter der zweiten Verengung (11b) ergibt, um das Innere des zweiten kreisförmigen Bodens (11a) zu erreichen.

Nachdem diese Montage durchgeführt wird, wird zum Anbringen der Verbindungseinrichtung der Haltewinkel (3) über seinen vorderen Schenkel (7) an der Frontplatte (2) befestigt, und es wird die Verbindung dieser Einheit gegenüber den beiden Seitenwänden (1) so durchgeführt, wie dies in den Figuren 2 bis 4 gezeigt ist, wobei man der Betriebsfolge folgt, die in den Figuren 5 bis 7 gezeigt ist. Im einzelnen wird zunächst der Schwenkhebel (4) auf seine horizontale Position gebracht, in der (Figuren 6 und 7) die kleinere Abmessung des rechteckigen Nockens (13) derart liegt, daß dieser die Mündung (20) der horizontalen Ausnehmung (6) durchlaufen kann, bis nach dem Einsetzen der Stärke der Seitenwand (1) zwischen dem koaxialen Hals (16) und dem Endabschnitt (23), der exzentrische kreisförmige Abschnitt (18) mit dem halbkreisförmigen Boden (21) gekoppelt werden kann und der vertikale Schlitz (10) in dem gleichen Querschnitt liegt, wie die gegenüberliegenden vertikalen Eintrittschlitze (22). Danach wird der Schwenkhebel (4) auf seine vertikale Position gebracht (Fig. 5), und der rechteckige Nocken (13) kann gleichzeitig den vertikalen Schlitz (10) und die gegenüberliegenden vertikalen Eintrittschlitze (22) durchqueren, wodurch die gewünschte Befestigung der Frontplatte (2) an dem übrigen Teil der Schublade hergestellt wird.

Wenn die Schublade auf diese Weise befestigt ist, erzeugt bei einer Drehung (Fig. 8) des drehbaren Nockens (5), der mit der Frontplatte (2) verbunden ist, die Wirkung des exzentrischen kreisförmigen Abschnittes (18) gegen die Wand des halbkreisförmigen Bodens (21) der Seitenwand (1) eine vertikale und unabhängige Verschiebung der Frontplatte (2) bezüglich jeder der Seitenwände (1), wodurch sich eine perfekte Ausrichtung der Frontplatte gegenüber den übrigen Bezugsmarken ergibt, die sich an der Front des Möbelstückes befinden, wie zum Beispiel Abdeckplatten, Türen, andere Schubladen und dergleichen.

Um die Identifikation der neutralen oder Mittelstellung des Bereiches der vertikalen Einstellung zu erleichtern, ist der zweite Griff (19) des drehbaren Nockens (5) ein ebener Vorsprung, der sich entlang des Durchmessers des kreisförmigen exzentrischen Abschnittes (18) erstreckt, in dem sich die Exzentrizität des letzteren bezüglich des koaxialen Halses (16) befindet.

Die drei Richtungen der dreidimensionalen Verbindung zwischen den Seitenwänden (1) und der Schubladenfront (2) können sichergestellt werden, weil bezüglich der Position der Schublade von der Vorderseite aus gesehen: die Richtung "in der Tiefe" durch den rechteckigen Nocken (13) des Schwenkhebels (4) sichergestellt wird, die vertikale Richtung durch den exzentrischen Abschnitt (18) zwischen den Verlängerungen (21a) und (21b) der horizontalen Ausnehmung (6) erreicht wird, und die horizontale Richtung durch die Einklemmung der Seitenwand (1) und des seitlichen Schenkels (8) des Haltewinkels (3) zwischen den Wänden der Endabschnitte (17 und 23) des drehbaren Nockens (5) sichergestellt wird.

## Patentansprüche

1. Verbesserte Verbindungseinrichtung für Schubladenfronten in Möbelschubladen, insbesondere bei Schubladen, deren Schale durch zwei Seitenwände (1) aus Metallblech gebildet ist, die an ihren vorderen Enden eine derartige Frontplatte (2) aufnehmen, **dadurch gekennzeichnet,**
- **daß** sie durch einen Haltewinkel (3) mit horizontaler Symmetrieachse, einen Schwenkhebel (4), einen drehbaren Nocken (5) und eine horizontale Ausnehmung (6) gebildet ist, die in der Vorderkante der Seitenwand (1) ausgebildet ist,
- **daß** der Haltewinkel (3) einen vorderen Schenkel (7), der auf der Rückseite der Frontplatte (2) befestigt ist, und einen seitlichen Schenkel (8) aufweist, der an der Innenseite der Seitenwand (1) anliegt, daß der vordere Schenkel (7) eine Außenkante aufweist, die mit einer ersten horizontalen Aussparung (9) mit einem ersten kreisförmigen Boden (9a) versehen ist, der über eine erste Verengung (9b) erreichbar ist, daß der seitliche Schenkel (8) einen vertikalen Schlitz (10) und in seiner freien Kante eine zweite horizontale Aussparung (11) mit einem zweiten kreisförmigen Boden (11a) aufweist, der über eine zweite Verengung (11b) erreichbar ist,
- **daß** der Schwenkhebel (4) von elastoplastischer Art ist, bezüglich einer Längsachse symmetrisch ist und eine querverlaufende Drehachse (12), einen rechteckigen Nocken (13) und einen ersten Griff (14) aufweist, daß die Drehachse (12) einen ring-förmigen Kanal (15) mit einem Durchmesser aufweist, der für eine Drehung in dem ersten kreisförmigen Boden (9a) angepaßt und etwas größer als der Durchgang der ersten Verengung (9b) ist, daß der rechteckige Nocken (13) kleine und große Achsen aufweist, die sich in Vertikalrichtung entsprechend jeweiliger horizontaler und vertikaler Positionen dieses Nockens befinden, und die Abmessungen aufweisen, die jeweils kleiner als die Weite am Eintrittsende der horizontalen Ausnehmung (6) der Seitenwand (1) und die Höhe des vertikalen Schlitzes (10) des seitlichen Schenkels (8) des Haltewinkels (3) sind, daß der Nocken (13) eine kleinere Dicke aufweist, als die Breite des vertikalen Schlitzes (10), daß der Abstand zwischen diesem Nocken (13) und dem ringförmigen Kanal (15) gleich dem Abstand zwischen der horizontalen Aussparung (9) und dem vertikalen Schlitz (10) ist, daß der Abstand zwischen dem Mittelpunkt des ersten kreisförmigen Bodens (9a) und dem seitlichen Schenkel (8) kleiner als die Abmessung der kleinen Halbachse des rechteckigen Nockens (13) ist, wobei sich der erste Griff (14) entlang der Längsachse des Schwenkhebels (4) erstreckt,
- **daß** der drehbare Nocken (5) von elastoplastischer Art ist und einen koaxialen Hals (16) mit einer Länge aufweist, die an die Stärke des seitlichen Schenkels (8) angepaßt ist, daß der koaxiale Hals zwischen einem Endabschnitt (17) und einem kreisförmigen exzentrischen Abschnitt (18) ausgebildet ist und mit einem Durchmesser versehen ist, der für eine Drehung in dem zweiten kreisförmigen Boden (11a) angepaßt ist, und etwas größer als der Durchgang der zweiten Verengung (11b) ist, daß der exzentrische Abschnitt (18) eine Länge aufweist, die an die Stärke der Seitenwand (1) angepaßt ist, daß der drehbare Nocken (5) einen zweiten Griff gegenüberliegend zu dem Endabschnitt (17) aufweist,
- **daß** die horizontale Ausnehmung (6) der Seitenwand (1) konvergierend zwischen einer Mündung (20) und einem halbkreisförmigen Boden (21) ausgebildet ist, wobei zwischen diesen zwei vertikale Eintrittsschlitze (22) einander gegenüberliegend vorhanden sind, daß die Mündung (20) eine Breite aufweist, die etwas größer als die kleinere Achse des rechteckigen Nockens (13) ist, daß der halbkreisförmige Boden (21) in seinen oberen (21a) und unteren (21b) Verlängerungen für eine Drehung des kreisförmigen exzentrischen Abschnittes (18) ausgebildet ist, daß die Dicke der Seitenwand (1) und des seitlichen Schenkels (8) des Haltewinkels zwischen den Wänden der Endabschnitte (17 und 23) des drehbaren Nockens (5) eingesetzt ist, daß die 5 vertikal einander gegenüberliegenden Eintrittsschlitze (22) eine Weite aufweisen, die größer als die Stärke des rechteckigen Nockens (13) ist, eine vertikale Abmessung einschließen, die größer als die große Achse des rechteckigen Nockens (13) ist, und von der Vorderkante der Seitenwand (1) in dem gleichen Ausmaß entfernt sind, wie der vertikale Schlitz (10) des seitlichen Schenkels (8) des Haltewinkels (3) von dessen vorderen Schenkel (7).

2. Verbesserte Verbindungseinrichtungen für Schubladenfronten bei Möbelschubladen nach dem vorhergehenden Anspruch,
**dadurch gekennzeichnet,**
**daß** der zweite Griff (19) des drehbaren Nockens (5) ein ebener Vorsprung ist, der sich entlang des Durchmessers des kreisförmigen exzentrischen Abschnittes (18) erstreckt, in dem sich die Exzentrizität des letzteren bezüglich des koaxialen Halses (16) befindet.

## Claims

1. Improved connecting device for drawer fronts in furniture drawers, in particular for drawers having a shell formed by two side walls (1) made of sheet metal, which at their front ends receive such a front panel (2),
**characterized in**
- **that** it is formed by a support angle (3) having a horizontal axis of symmetry, a pivoted lever (4), a rotatable cam (5) and a horizontal recess (6) formed in the front edge of the side wall (1),
- **that** the support angle (3) comprises a front limb (7), which is fastened to the back of the front panel (2), and a lateral limb (8) resting against the inside of the side wall (1), that the front limb (7) has an outer edge, which is provided with a first horizontal cutout (9) having a first circular base (9a), which is reachable via a first throat (9b), that the lateral limb (8) has a vertical slot (10) and in its free edge a second horizontal cutout (11) having a second circular base (11a), which is reachable via a second throat (11b),
- **that** the pivoted lever (4) is of an elastoplastic type, is symmetrical in relation to a longitudinal axis and has a transversely extending pivot (12), a rectangular cam (13) and a first handle (14), that the pivot (12) comprises an annular channel (15) having a diameter, which is adapted for rotation in the first circular base (9a) and is slightly greater than the passage of the first throat (9b), that the rectangular cam (13) has small and large axes, which are situated in vertical direction in accordance with respective horizontal and vertical positions of said cam and have dimensions, which are smaller than the width at the inlet end of the horizontal recess (6) of the side wall (1) and the height of the vertical slot (10) of the lateral limb (8) of the support angle (3) respectively, that the cam (13) has a smaller thickness than the width of the vertical slot (10), that the distance between said cam (13) and the annular channel (15) is equal to the distance between the horizontal cutout (9) and the vertical slot (10), that the distance between the centre of the first circular base (9a) and the lateral limb (8) is smaller than the dimension of the small semiaxis of the rectangular cam (13), wherein the first handle (14) extends along the longitudinal axis of the pivoted lever (4),
- **that** the rotatable cam (5) is of an elastoplastic type and has a coaxial neck (16) of a length adapted to the thickness of the lateral limb (8), that the coaxial neck is formed between an end portion (17) and a circular eccentric portion (18) and is provided with a diameter, which is adapted for rotation in the second circular base (11a), and is slightly greater than the passage of the second throat (11b), that the eccentric portion (18) is of a length adapted to the thickness of the side wall (1), that the rotatable cam (5) has a second handle lying opposite the end portion (17),
- **that** the horizontal recess (6) of the side wall (1) is designed so as to converge between a mouth (20) and a semicircular base (21), wherein between the latter two vertical inlet slots (22) are provided opposite one another, that the mouth (20) has a width, which is slightly greater than the smaller axis of the rectangular cam (13), that the semicircular base (21) in its upper (21a) and lower (21 b) extensions is designed for rotation of the circular eccentric portion (18), that the thickness of the side wall (1) and of the lateral limb (8) of the support angle is inserted between the walls of the end portions (17 and 23) of the rotatable cam (5), that the inlet slots (22) lying vertically opposite one another have a width greater than the thickness of the rectangular cam (13), enclose a vertical dimension greater than the large axis of the rectangular cam (13) and are at the same distance from the front edge of the side wall (I) as the vertical slot (10) of the lateral limb (8) of the support angle (3) is from the latter's front limb (7).

2. Improved connecting devices for drawer fronts in furniture drawers according to the preceding claim,
**characterized in**
**that** the second handle (19) of the rotatable cam (5) is a flat projection, which extends along the diameter of the circular eccentric portion (18), in which the eccentricity of the latter relative to the coaxial neck (16) is situated.

## Revendications

1. Ferrure de fixation améliorée pour des plaques frontales de tiroirs de meubles, en particulier dans les tiroirs dont la coque est réalisée par deux parois latérales (1) en tôle métallique qui reçoivent sur leurs extrémités avant une telle plaque frontale (2), **caractérisée en ce que** :
- elle se compose d'une équerre de maintien (3) avec axe de symétrie horizontal, d'un levier de basculement (4), d'une came pivotante (5) et d'un logement horizontal (6) réalisé dans l'arête avant de la paroi latérale (1) ;
- l'équerre de maintien (3) comprend une branche avant (7) fixée à la face arrière de la plaque frontale (2) et une branche latérale (8) qui contacte la face intérieure de la paroi latérale (1) ; la branche avant (7) comprend un rebord extérieur muni d'un premier évidement horizontal (9) avec un premier fond circulaire (9a) accessible via un premier rétrécissement (9b) ; la branche latérale (8) comprend une fente verticale (10) et, dans son rebord libre, un second évidement horizontal (11) avec un second fond circulaire (11a) accessible via un second rétrécissement (11b);
- le levier de basculement (4) est de nature elastoplastique, il est symétrique par rapport à un axe longitudinal et comprend un axe de rotation transversal (12), une came rectangulaire (13) et une première poignée (14) ; l'axe de rotation (12) comprend un canal annulaire (15) avec un diamètre qui est adapté pour une rotation dans le premier fond circulaire (9a) et qui est légèrement plus grand que le passage du premier rétrécissement (9b) ; la came rectangulaire (13) comprend un petit axe et un gland axe qui se trouvent dans la direction verticale en fonction de la position respective horizontale et verticale de cette came, et présentent des dimensions qui sont respectivement plus petites que la largeur à l'extrémité d'entrée du logement horizontal (6) de la paroi latérale (1) et la hauteur de la fente verticale (10) de la branche latérale (8) de l'équerre de maintien (3) ; la came (13) présente une épaisseur plus petite que la largeur de la fente verticale (10) ; la distance entre cette came (13) et le canal annulaire (15) est égale à la distance entre l'évidement horizontal (9) et la fente verticale (10) ; la distance entre le centre du premier fond circulaire (9a) et la branche latérale (8) est inférieure à la dimension du petit demi-axe de la came rectangulaire (13) ; et la première poignée (14) s'étend le long de l'axe longitudinal du levier de basculement (4) ;
- la came pivotante (5) est de nature élastoplastique et présente un col coaxial (16) dont la longueur est adaptée à l'épaisseur de la branche latérale (8) ; le col coaxial (16) est réalisé entre un tronçon terminal (17) et un tronçon excentrique circulaire (18) et avec un diamètre qui est adapté pour une rotation dans le second fond circulaire (11a) et qui est légèrement plus grand que le passage du second rétrécissement (11b) ; le tronçon excentrique (18) présente une longueur adaptée à l'épaisseur de la paroi latérale (1) ; la came pivotante (5) comprend une seconde poignée à l'opposé du tronçon terminal (17) ;
- le logement horizontal (6) de la paroi latérale (1) est réalisé convergent entre une embouchure (20) et un fond demi-circulaire (21), deux fentes d'entrée verticales (22) étant agencées l'une à l'opposé de l'autre entre les deux éléments ; l'embouchure (20) présente une largeur légèrement supérieure au petit axe de la came rectangulaire (13) ; le fond demi-circulaire (21) est réalisé dans ses prolongements supérieur (21a) et inférieur (21b) pour une rotation du tronçon excentrique circulaire (18), l'épaisseur de la paroi latérale (1) et de la branche latérale (8) de l'équerre de maintien est mise en place entre les parois des tronçons terminaux (17 et 23) de la came pivotante (5) ; les fentes d'entrée (22) placées à la verticale l'une à l'opposé de l'autre présentent une distance supérieure à l'épaisseur de la came rectangulaire (13), elles décrivant une dimension verticale supérieure au grand axe de la came rectangulaire (13), et elles sont à la même distance du rebord avant de la paroi latérale (1) que la fente verticale (10) de la branche latérale (8) de l'équerre de maintien (3) envers sa branche avant (7).

2. Ferrures de fixation améliorées pour des plaques frontales de tiroirs de meubles selon la revendication précédente, **caractérisées en ce que** la seconde poignée (19) de la came pivotante (5) est une saillie plane qui s'étend le long du diamètre du tronçon excentrique circulaire (18), dans lequel se trouve l'excentricité de ce dernier par rapport au col coaxial (16).
